# EUROPÄISCHE PATENTSCHRIFT

(11) **EP 0 660 059 B1**
(45) Veröffentlichungstag und Bekanntmachung des Hinweises auf die Patenterteilung: **09.06.1999**
(21) Anmeldenummer: 94118377.4
(22) Anmeldetag: 23.11.1994
(51) Int. Cl.: F26B 9/10, F26B 21/08

(54) **Vorrichtung zum Trocknen von Schüttgut**
Apparatus for drying bulk material
Dispositif pour sécher du matériau en vrac

(30) Priorität: 24.12.1993 DE 4344593
(43) Veröffentlichungstag der Anmeldung: 28.06.1995
(73) Patentinhaber: SOMOS GmbH, D-64331 Weiterstadt (DE)
(72) Erfinder: Becker, Achim, D-64289 Darmstadt (DE); Zlotos, Michael, D-64584 Biebesheim (DE)
(74) Vertreter: Voth, Gerhard, Dipl.-Ing.

(56) Entgegenhaltungen:
- DE-A- 3 637 700
- FR-A- 2 569 471
- GB-A- 145 224
- US-A- 3 913 242
- US-A- 4 038 758

## Beschreibung

Die Erfindung betrifft eine Vorrichtung zum Trocknen von Schüttgut nach dem Oberbegriff des Anspruchs 1.

Eine solche Vorrichtung ist aus dem DE-GM 89 10 763 bekannt. Die bekannte Vorrichtung führt die getrocknete Luft über ein seitlich angeflanschtes Rohr dem Schüttgutbehälter zu, wird über eine elektrische Heizung erwärmt und strömt im unteren Bereich des Schüttgutbehälters in das zu trocknende Schüttgut. Die Erwärmung des Schüttguts erfolgt mit dieser Einrichtung unmittelbar im Bereich des Behälterauslaufs. Die warme, trockene Luft strömt nach oben, erwärmt das Schüttgut und entzieht diesem Feuchtigkeit, die im oberen Bereich des Behälters durch ein Abluftaustritt abgesaugt wird.

Durch die seitlich am Schüttgutbehälter angeordnete Heizung und die dort in den Behälter eingeleitete erwärmte Luft existiert in diesem Bereich ein Temperaturunterschied, auf der einen Seite zur Abluft und auf der anderen Seite zum Schüttgut. Außerdem wird der Schüttgutdurchfluß in dem genannten Bereich durch die Anordnung von Heizung und Luftzufuhrrohr behindert.

Aus der DE 36 37 700 ist ebenfalls eine Vorrichtung zum Trocknen von Schüttgut bekannt. Dort wird die trockene, erwärmte Luft mittig dem Schüttgutbehälter zugeführt und strömt am unteren Ende des Behälters über ein Luftverteilerrohr aus.

Ein Nachteil dieser bekannten Einrichtung ist darin zu sehen, daß das Luftzufuhrrohr von Schüttgut umgeben ist und das unmittelbar dem Luftzufuhrrohr benachbarte Schüttgut sehr stark erwärmt und unter Umständen thermisch geschädigt wird.

Während bei dem erstgenannten Stand der Technik das seitlich am Behälter angeordnete Luftzufuhrrohr nachteilig für die Produktströmung ist, kann bei dem im Stand der Technik gemäß DE 36 37 700 bekannten, von oben mittig über die ganze zylindrische Höhe des Behälters geführten Luftrohr zwar ein gleichmäßiger Massenfluß aufgebaut werden, es besteht jedoch der Nachteil, daß die Temperaturführung für die Lufteintrittstemperatur im Granulat schwer zu regeln ist.

So ist z.B. im Rahmen einer Hochtemperaturtrocknung bei welcher die Heizung direkt am Behälter angeflanscht ist und der Temperaturfühler für die Heizungsregelung unmittelbar hinter der Heizung liegt, die Eintrittstemperatur der Trockenluft in das Granulat geringer als die mit dem Temperaturfühler gemessene Temperatur, da auf dem Weg durch das kalte Granulat bzw. kalte Rückluft nach unten erhebliche Abstrahlungsverluste auftreten und damit die Trockenluft abkühlt.

Ist der Temperaturfühler direkt im unteren Teil des Luftverteilers angeordnet bedeutet dies, daß die Lufttemperatur im oberen Teil des Luftzufuhrrohres deutlich höher ist und somit die Granulatkörner, die direkt mit dem Rohr in Kontakt sind, einer Übertemperaturbehandlung ausgesetzt wird.

Der Erfindung liegt daher die Aufgabe zugrunde, die genannten Nachteile zu vermeiden und eine Einrichtung zum Trocknen von Schüttgut zu schaffen, bei welcher eine gleichmäßige Trocknung des Schüttgutes bei geringen Temperaturverlusten möglich ist und eine gleichmäßige Temperaturverteilung sowohl vertikal, wie auch horizontal gegeben ist.

Diese Aufgabe wird ausgehend von dem Oberbegriff des Hauptanspruchs durch dessen kennzeichnenden Merkmale gelöst.

Der wesentliche Vorteil der Erfindung ist darin zu sehen, daß nunmehr die Wärmeenergie der getrockneten Luft oder des getrockneten Gases unmittelbar dort zur Verfügung gestellt wird, wo sie gebraucht wird, nämlich an dem Trocknungstrichter und zwar auf den Temperaturwert wie er von der Regelung vorgegeben ist. Eine undefinierte Abgabe von Wärme kann mit der Erfindung wirksam unterbunden werden.

Insbesondere bei einem automatischen Lastanpassungsverfahren, wie es aus dem DE-Patent 31 31 471 bekannt ist, zeigt die Erfindung eine weitere Erhöhung der Effizienz. Bei dem bekannten Verfahren wird die Menge des Luftdurchsatzes durch den Schüttguttrocknungsbehälter bei steigender Ablufttemperatur herabgesetzt, bei sinkender Ablufttemperatur erhöht. Die Ablufttemperatur wird dabei unmittelbar am Luftaustritt des Behälters oder in der Rückluftleitung gemessen. Durch die Wärmeisolation des Rohres, welches die getrocknete Luft dem Schüttgutbehälter zuführt, wird eine Verfälschung der Ablufttemperatur wirksam verhindert.

Die Erfindung kann wie beschrieben zur Trocknung von Kunststoffgranulat dienen, sie kann in gleicher Weise zur Nachkondensation von PET benutzt werden. Auch hier ist es besonders wichtig, ein gleichmäßiges Temperaturprofil des Granulats über eine lange Verweilzeit zu erreichen. Der Trocknungstrichter der bei der Nachkondensation von PET auch Reaktor genannt wird, kann auch mit einer Trichterwandbeheizung ausgestattet sein.

Gemäß einer vorteilhaften Ausgestaltung ist das wärmeisolierte Rohr als doppelwandiges Rohr ausgebildet. Zur Verbesserung der Wärmeisolation kann der Zwischenraum zwischen den beiden Rohren evakuiert oder mit einem wärmeisolierendem Gas gefüllt sein

Eine alternative Ausgestaltung sieht vor, das Rohr mit einem innen liegenden, flexiblen und temperaturbeständigen Schlauch zu versehen. Auch hierdurch bildet sich ein doppelwandiges Rohr aus. Der Wärmeübergang kann durch ein geeignetes Schlauchmaterial sehr stark reduziert werden.

Um eine optimale Produktströmung zu erzielen ist es zweckmäßig und gemäß einer weiteren Ausgestaltung der Erfindung vorgesehen, das Rohr zur Zuführung der getrockneten Luft am oberen Abschluß des Behälters konzentrisch in diesen Behälter einzuführen oder im oberen Bereich des Behälters seitlich einzuführen und über einen Bogen in eine mittige Lage zu überführen.

Diese Art der Luftführung in Verbindung mit dem isolierten Luftverteilerrohr gewinnt deswegen an Bedeutung weil speziell bei der Behandlung von Polyestergranulat bzw. Polyesterschnitzel eine absolut gleichmäßiges Verweilzeitspektrum unter hoher Temperatur hinsichtlich der Trockenluft sichergestellt werden muß.

Eine gleichmäßige Nachkondensation bzw. Trocknung von Polyestergranulat oder Polyesterschnitzel kann nur dann erfolgen, wenn bei einem kontinuierlichen Prozeß sichergestellt ist, daß jedes einzelne Korn zeitlich sowie temperaturmäßig die gleiche Verweilzeit aufweist.

Um weitere Wärmeverluste zu vermeiden ist es gemäß einer weiteren Ausgestaltung der Erfindung vorgesehen, die Heizeinrichtung zum Aufheizen des Trockengases entweder im innerhalb des Behälters verlaufenden Rohr oder unmittelbar am Eingang des Rohres in den Behälter anzuordnen. Damit können die Wärmeleitungsverluste minimiert werden.

Diese und weitere Merkmale von bevorzugten Weiterbildungen der Erfindung gehen außer aus den Ansprüchen auch aus der Beschreibung und den Zeichnungen hervor, wobei die einzelnen Merkmale jeweils für sich allein oder zu mehreren in Form von Unterkombinationen bei der Ausführungsform der Erfindung und auf anderen Gebieten verwirklicht sein und vorteilhafte sowie für sich schutzfähige Ausführungen darstellen können, für die hier Schutz beansprucht wird.

Sofern bei der Erfindung bzw. bei Ausgestaltung der Erfindungen von trockener Luft oder Trockenluft die Rede ist, ist sowohl natürlich Luft als auch jede Art von Gas und jede Art von Gaszusammensetzung zu verstehen. Die Erfindung beschränkt sich nicht auf die Anwendung einer bestimmten Gaszusammensetzung.

Ausführungsbeispiele der Erfindung sind in den Zeichnungen dargestellt und werden im folgenden näher erläutert. Die Zeichnung zeigt:
ein Schüttgutbehälter zum Trocknen von Schüttgut in einer Schnittdarstellung.

Die Zeichnung zeigt schematisch einen Schüttgutbehälter 10 mit einem Einfüllstutzen 25 über welchen das Schüttgut 19 zugeführt wird, einer Schüttgutentnahme 23 und einer Einrichtung 12 zum Einblasen der trockenen und erwärmten Luft. Zur Erzeugung von Trockenluft ist eine Lufttrocknungseinrichtung 11 vorgesehen. Dieser wird feuchte Luft über eine Abluftleitung 14 zugeführt. Die entfeuchtete Luft gelangt über eine Zuluftleitung 13 an den Schüttgutbehälter 10.

In der Zeichnung ist nur ein Schüttgutbehälter dargestellt, es ist jedoch selbstverständlich möglich, weitere Schüttgutbehälter mit der Lufttrocknungseinrichtung 11 zu versorgen. Eine Lufttrocknungseinrichtung 11 ist allgemein bekannt und beispielsweise in der DE-PS 31 31 471 beschrieben. Die Trocknungsluft befindet sich in einem geschlossenen Luftkreislauf und wird durch ein Gebläse, welches in der Lufttrocknungseinrichtung angeordnet ist, bewegt. Die über die Leitung 13 dem Behälter 10 zugeführte trockene Luft gelangt durch eine Aufheizstation 15 und anschließend am oberen Bereich des Behälters über einen Flanschanschluß 16 in den Innenraum des Behälters. Das im Innern des Behälters 10 angeordnete Rohr 17 für die Führung der erwärmten trockenen Luft in den unteren Bereich des Behälters ist doppelwandig ausgestaltet. Selbstverständlich besteht auch die Möglichkeit, ein einwandiges Rohr mit einem innen liegenden flexiblen Schlauch, z.B. aus Silikon oder PUR, auszustatten. Durch die Anwendung eines flexiblen Schlauches in einem Rohr wird ebenfalls eine sehr gute Wärmeisolation erzielt. Bei der Anwendung eines doppelwandigen Rohrs, wie es in der Figur dargestellt ist, kann der Zwischenraum zwischen den beiden Rohren evakuiert sein oder mit einem Gas gefüllt sein.

Im unteren Bereich des Behälters 10 strömt das erwärmte und getrocknete Gas über einen Luftverteiler 18 in das zu trocknende Schüttgut, nimmt die Feuchtigkeit auf und führt diese über die Leitung 14 der Lufttrocknungseinrichtung 11 zu.

Auch bei der Nachkondensation von PET ist die erfindungsgemäße Einrichtung in der Lage, die Effizienz und Prozeßsicherheit zu erhöhen. Bei dieser Nachkondensation läuft der Trocknungsprozeß ähnlich dem hier dargestellten Trocknungsprozeß ab, wobei Temperaturen Größe 200 °C und Verweilzeiten von über 20 Stunden eingehalten werden müssen. Auch hier ist es besonders wichtig, eine gleichmäßiges Temperaturprofil des Granulats über die lange Verweilzeit zu erreichen. Der Trocknungstrichter, welcher auch Reaktor genannt ist, besitzt zusätzlich um Temperaturgradienten zu verhindern eine Trichterwandbeheizung, zum Beispiel in Art eines Doppelmantels mit einem Ölkreislauf.

## Patentansprüche

1. Vorrichtung zum Trocknen von Schüttgut (19) mit wenigstens einem Schüttgutbehälter (10), der in einem geschlossenen Luftkreislauf mit einer Lufttrocknungseinrichtung (11) und einer Heizeinrichtung (15) verbunden ist und wobei die trockene, erwärmte Luft oder trockenes, erwärmtes Gas mittels eines Gebläses durch das Schüttgut bewegt wird, um dem Schüttgut Feuchtigkeit zu entziehen, anschließend die Abluft aus dem Schüttgutbehälter wieder getrocknet und mittels der Heizeinrichtung aufgeheizt und dann erneut dem Schüttgutbehälter zugeführt wird, wobei im oberen Bereich des Schüttgutbehälters ein Anschluß (16) für die Zuführung der trockenen Luft oder Gas vorgesehen ist und dieser Anschluß in ein im wesentlichen mittig im Behälter angeordnetes Rohr (17) mündet, dessen unteres Ende mit einem Luftverteiler (18) versehen ist, dadurch gekennzeichnet, daß das Rohr (17) wenigstens innerhalb des Schüttgutbehälters (10) mit einer Wärmeisolation versehen ist.

2. Vorrichtung zum Trocknen von Schüttgut nach Anspruch 1, dadurch gekennzeichnet, daß das Rohr (17) als Doppelrohr ausgebildet ist.

3. Vorrichtung zum Trocknen von Schüttgut nach Anspruch 1, dadurch gekennzeichnet, daß das Rohr (17) mit einem innen liegenden flexiblen und temperaturbeständigen Schlauch versehen ist.

4. Vorrichtung zum Trocknen von Schüttgut nach einem der vorherigen Ansprüche, dadurch gekennzeichnet, daß das Rohr (17) am oberen Abschluß des Behälters (10) konzentrisch angeordnet ist oder konzentrisch durch den Behälter geführt ist.

5. Vorrichtung zum Trocknen von Schüttgut nach einem der vorherigen Ansprüche, dadurch gekennzeichnet, daß die Heizeinrichtung (15) zum Aufheizen der Trockenluft innerhalb des im Behälter (10) verlaufenden Rohr (17) oder unmittelbar am Eingang des Rohres (17) in den Behälter (10) angeordnet ist.

## Claims

1. Apparatus for drying loose material (19), including at least one loose material container (10), which is connected to an air drying means (11) and a heating means (15) in a closed air circuit, and wherein the dry, heated air or dry, heated gas is moved through the loose material by means of a fan in order to extract moisture from the loose material, then the spent air from the loose material container is dried again and heated by means of the heating means and then supplied again to the loose material container, wherein a connection (16) for supplying the dry air or gas is provided in the upper region of the loose material container, and this connection terminates in a pipe (17), which is disposed substantially centrally in the container, the lower end of said pipe being provided with an air distributor (18), characterised in that the pipe (17) is provided with a heat insulating means, at least internally of the loose material container (10).

2. Apparatus for drying loose material according to claim 1, characterised in that the pipe (17) is configured as a double pipe.

3. Apparatus for drying loose material according to claim 1, characterised in that the pipe (17) is provided with an internally situated, flexible and temperature-resistant hose.

4. Apparatus for drying loose material according to one of the preceding claims, characterised in that the pipe (17) is disposed concentrically at the upper end of the container (10) or extends concentrically through the container.

5. Apparatus for drying loose material according to one of the preceding claims, characterised in that the heating means (15) for heating the dry air is disposed internally of the pipe (17), which extends in the container (10), or immediately at the inlet where the pipe (17) enters the container (10).

## Revendications

1. Dispositif servant à sécher des matières en vrac (19) avec au moins un réservoir de matières en vrac (10) qui est relié à un circuit fermé d'air avec un dispositif de séchage de l'air (11) et avec un dispositif de chauffage (15), et dans lequel l'air sec, chauffé ou du gaz sec, chauffé est mis en mouvement au moyen d'une soufflante à travers les matières en vrac, pour retirer l'humidité des matières en vrac, ensuite l'air qui s'échappe du réservoir des matières en vrac est à nouveau séché et est chauffé au moyen du dispositif de chauffage et est alors amené à nouveau au réservoir des matières en vrac, un raccord à la partie supérieure du réservoir des matières en vrac étant prévu pour l'amenée de l'air ou du gaz sec, et ce raccord débouchant dans un tube (17) qui est disposé sensiblement au milieu du réservoir, tube (17) dont l'extrémité inférieure est pourvue d'un distributeur d'air (18),
caractérisé en ce que
le tube (17) est pourvu au moins à l'intérieur du réservoir de matières en vrac (10) d'une isolation thermique.

2. Dispositif servant à sécher des matières en vrac selon la revendication 1,
caractérisé en ce que
le tube (17) est constitué sous la forme d'un tube double.

3. Dispositif servant à sécher des matières en vrac selon la revendication 1,
caractérisé en ce que
le tube (17) est pourvu d'un tuyau flexible qui se trouve à l'intérieur et qui résiste à la chaleur.

4. Dispositif servant à sécher des matières en vrac selon l'une des revendications précédentes,
caractérisé en ce que
le tube (17) est disposé de façon concentrique à la partie terminale supérieure du réservoir (10) ou passe de façon concentrique à travers le réservoir.

5. Dispositif servant à sécher des matières en vrac selon l'une des revendications précédentes,
caractérisé en ce que
le dispositif de chauffage (15) est disposé pour chauffer l'air sec à l'intérieur du tube (17) qui s'étend dans le réservoir (10) ou directement à l'entrée du tube (17) dans le réservoir (10).
